# EUROPÄISCHE PATENTSCHRIFT

(11) **EP 1 808 561 B1**
(45) Veröffentlichungstag und Bekanntmachung des Hinweises auf die Patenterteilung: **06.08.2014**
(21) Anmeldenummer: 06120055.6
(22) Anmeldetag: 04.09.2006
(51) Int. Cl.: E05D 7/12, E05D 5/02, F24C 15/10, F24C 15/12, F24C 15/02

(54) **Scharnierlager**
Hinge bearing
Palier de charnière

(30) Priorität: 08.09.2005 DE 102005042801
(43) Veröffentlichungstag der Anmeldung: 18.07.2007
(73) Patentinhaber: BSH Bosch und Siemens Hausgeräte GmbH, 81739 München (DE)
(72) Erfinder: Christian Lindert, 83126 Flintssbach am inn (DE); Emrah Torun, Istanbul (TR)

(56) Entgegenhaltungen:
- CH-A- 427 178
- DE-U1- 8 904 737
- US-A- 3 091 357
- US-A- 4 115 901
- US-A- 4 157 600
- US-A1- 2004 174 515

## Beschreibung

Die Erfindung bezieht sich auf ein Scharnierlager für eine Abdeckplatte eines Hausgeräts vorzugsweise einer Kochmulde, mit einem Raststecker, der in eine Stecköffnung des Hausgeräts verrastend einsteckbar ist und mit einem mit dem Raststecker verbundenen Scharnierhalter für die Scharnierachse der Abdeckplatte, wobei der Raststecker und der Scharnierhalter zu einem einstückigem Bauteil vereinigt sind.

Aus der Druckschrift US 2004 17 45 15 A1 ist ein derartiges Scharnierlager bekannt, wobei ein Kopierer eine Deckelbaugruppe aufweist, bei der zumindest ein Scharnier abnehmbar montiert ist. Dieses zumindest eine Scharnier verbindet die genannte Deckelbaugruppe drehbar mit einer Stelle des Kopierers. Dieses zumindest eine Scharnier ist leicht entnehmbar und wieder montierbar, um die Deckelbaugruppe mit einer anderen Stelle des Kopierers zu verbinden.

Aus der Druckschrift US-A-4 157 600 ist eine Scharnierbaugruppe zum verdrehbaren Verbinden eines Deckels mit einem Gehäuse bekannt. Der Deckel beinhaltet ein Paar von koaxial ausgebildeten und nach Innen gerichteten, stabförmigen Drehzapfen, die axial voneinander entfernt sind und von dem Deckel überstehen.

Bei einem bekannten Scharnierlager der vorgenannten Art ist der mit Rastelementen ausgestattete Raststecker als Einzelteil in einer rechteckigen Stecköffnung einer großflächigen oberen Muldenplatte einer Kochmulde verrastend einsteckbar, in welchem Raststecker ein wiederum als vorgefertigtes Einzelteil ausgebildeter, die Scharnierachse der um ungefähr 90°C schwenkbaren Abdeckplatte tragender Scharnierhalter formschlüssig einsteckbar und damit fixierbar ist. Dabei sind die Scharnierhalter unterschiedlich ausgebildet, je nach dem die Abdeckplatte aus relativ schwerem Glasmaterial oder aus leichterem Metallblech besteht und im erstgenannten Fall die Scharnierachse mit einer Selbsthalteeinrichtung z. B. unter Verwendung einer Torsionsfeder versehen ist, durch welche Selbsthalteeinrichtung die Abdeckplatte in jeder Schwenkstellung selbsthemmend gehalten wird.

DE 89 04 737 U1 offenbart ein Scharnier mit allen Merkmalen des Oberbegriffs des Anspruchs 1 für Deckel von Elektrohaushaltsgeräten, die um eine horizontale Achse klappbar sind, insbesondere ein Scharnier für das waagrechte Abdeckblech von Haushaltskochherden, welches einen Stift aufweist, der durch koaxiale, an der Gelenkverbindungsseite des Abdeckblechs angeordnete Öffnungen hindurch gesteckt ist und drehfest in Bezug auf das Abdeckblech selbst ist, wobei es in dem Bereich zwischen den beiden Einstecköffnungen für den Stift eine Blattfeder aufweist, die mit dem Abdeckblech fest verbunden ist und mit einem abstehenden, federnden Teil ausgestattet ist, der sich mit der äußeren Mantelfläche des Stifts in Berührung befindet: wobei der Stift einen Querschnitt aufweist, der wenigstens in dem Teil des Stifts, der mit dem federnden Teil in Berührung ist, mit einer gekrümmten Oberfläche und mit wenigstens einer schrägen Fläche versehen ist, die geeignet sind, in Zusammenwirkung mit dem federnden Teil der Feder die Schwenkbewegungen beim Öffnen und Schließen des Abdeckblechs zu ermöglichen beziehungsweise dieses Letztere in einer stabilen geöffneten Stellung zu halten.

US 4 115 901 A1 offenbart ein Scharnier für einen Deckel eines Hauhaltsgeräts, bei welchem das Scharnier in eine Öffnung eines Gehäuseblechs eingedreht wird und dort mittels einer Klemmpassung gehalten wird.

Der vorliegenden Erfindung liegt die Aufgabe zugrunde, ein Scharnierlager der eingangs genannten Art so auszugestalten, dass das Scharnierlager einheitlich für alle Ausbildungsformen von Abdeckplatten verwendbar ist und in kostengünstiger Weise herstellbar und in einfachster Weise montierbar ist.

Diese Aufgabe wird bei einem Scharnierlager der eingangs genannten Art durch die Merkmale des kennzeichnenden Teils des Anspruchs 1 gelöst.

Durch die Einstückigkeit von Raststecker und Scharnierhalter wird die Herstellung und die Montage des Scharnierlagers wesentlich vereinfacht und erleichtert und wird gemäß einer vorteilhaften Weiterbildung begünstigt, insbesondere durch dessen Ausbildung als einstückiges Kunststoffteil. Der Scharnierhalter weist eine einseitig offene Lagernut für einen darin formschlüssig gehaltenen Lagerzapfen der Scharnierachse auf. Zugunsten einer hohen Stabilität des Scharnierlagers ist in vorteilhafter Weise vorgesehen, dass das einstückige Bauteil aus einem glasfaserverstärkten Kunststoff besteht. Dieses Bauteil, also das Scharnierlager hält hohen Beanspruchungen z. B. bedingt durch das relativ große Gewicht einer aus Glas bestehenden Abdeckplatte stand. Dieses Scharnierlager ist für jeden Abdeckplattentyp geeignet und ist durch die Einstückigkeit sehr leicht montierbar, wobei durch das Vorhandensein der vorgenannten einseitig offenen Lagernut die Abdeckplatte selbst in sehr einfacher Weise und auch vom Laien aus dem Scharnierlager entnehmbar, z. B. zu Reinigungszwecken, und wieder einsetzbar ist.

Die Erfindung ist anhand eines in der Zeichnung dargestellten Ausführungsbeispiels nachstehend erläutert.

Es zeigt:
- Fig. 1: die perspektivische Darstellung einer Kochmulde mit teilweise geöffneter Abdeckplatte;
- Fig. 3: eine vergrößerte Teilansicht von Fig. 1;
- Fig. 2: die perspektivische Darstellung des als einstückiges Bauteil ausgebildeten Scharnierlagers.

Figuren 1 und 3 zeigen eine Kochmulde 1 bzw. ein so genanntes Kochfeld eines Hausgeräts, welche Kochmulde 1 z. B. oberhalb eines Backofens angebracht ist. Die Kochmulde 1 besitzt eine Muldenplatte 2, die vielfache Tiefprägungen besitzt und in der vier als Gasbrenner ausgebildete Kochstellen 3 angeordnet sind und die randseitig umgebördelte Ränder 4 besitzt. Am hinteren Randbereich besitzt die Muldenplatte 2 einen ebenen Flächenabschnitt 5, der zu beiden Seiten viereckige Stecköffnungen 6 aufweist, in welche nachstehend erläuterte Scharnierlager 7 verrastend einsteckbar sind. In diesem Paar von Scharnierlagern 7 ist ein Bauteil schwenkbar gelagert, z. B. eine Abdeckplatte 8, die beim Ausführungsbeispiel aus Metallblech besteht, aber auch aus einem anderen Material, wie einem Glasmaterial, gebildet sein kann. Wie die Fig. 2 zeigt, besitzt jedes

Scharnierlager 7 einen Scharnierhalter 9 für die schwenkbare Lagerung der Abdeckplatte 8, der jeweils eine einseitig, nach oben offene Lagernut 10 aufweist für die formschlüssige Lagerung eines etwa rechteckförmigen, d. h. unrunden Lagerzapfens 11 der Scharnierachse der Abdeckplatte 8. Durch die paarweise Anordnung der Scharnierlager 7 und damit auch der Scharnierhalter 9 sind die beidseitig der Abdeckplatte 8 angeordneten Lagerzapfen 11 in ihren Lagerstellen formschlüssig schwenkbar gehalten und von oben einsteckbar montiert. Beim Ausführungsbeispiel ist der vorgenannte Lagerzapfen 11 mit einer Selbsthalteeinrichtung 12, z. B. unter Benutzung einer Torsionsfeder drehfest verbunden, wodurch beim Schwenken der Abdeckplatte 8 um einen Drehwinkel von etwa 90°C in jeder Schwenkstellung diese Abdeckplatte 8 selbsthemmend gehalten wird.

Das Scharnierlager 7 besitzt zusätzlich zum Scharnierhalter 9 noch einen Raststecker 13, der ein vierkantiges Grundprofil besitzt und in die zugeordnete Stecköffnung 6 der Muldenplatte 2 von oben einsteckbar ist. Der Raststecker 13 ist als Hohlprofil ausgebildet und besitzt zumindest zwei gegenüberliegende Wandteile 14, von denen jeder Wandteil 14 eine ausgeschnittene, elastisch federnde Rastzunge 15 besitzt, die beim Einstecken des Raststeckers 13 hinter den Unterkanten der Stecköffnung 6 verrastet, wie in Fig. 2 angedeutet.

Wie in den Figuren verdeutlicht, ist der Raststecker 13 und der Scharnierhalter 9 zu einem einstückigen Bauteil vereinigt, das aus Kunststoff besteht und als Kunststoffspritzgussteil ausgebildet ist. Aus Gründen der Formstabilität ist der dabei verwendete Kunststoff durch einen Anteil von Glasfasern verstärkt. Selbstverständlich kann für den Scharnierlager auch ein anderes Material, wie z. B. Aluminium, verwendet werden.

## Patentansprüche

1. Scharnierlager (7) für eine Abdeckplatte (8) eines Hausgeräts, mit einem Scharnierhalter (9) für die Scharnierachse der Abdeckplatte (8), wobei der Scharnierhalter (9) eine einseitig offene Lagernut (10) für einen darin formschlüssig gehaltenen Lagerzapfen (11) der Scharnierachse aufweist, **dadurch gekennzeichnet, dass** das Scharnierlager (7) einen mit dem Scharnierhalter (9) verbundenen Raststecker (13), der in eine Stecköffnung (6) des Hausgeräts verrastend einsteckbar ist, aufweist, wobei
- der Raststecker (13) und der Scharnierhalter (9) zu einem einstückigen Bauteil vereinigt sind und
- der Raststecker (13) ein vierkantiges Grundprofil besitzt, als ein Hohlprofil ausgebildet ist und zumindest zwei gegenüberliegende Wandteile (14) besitzt, von denen jeder Wandteil (14) eine ausgeschnittene, elastisch federnde Rastzunge (15) besitzt.

2. Scharnierlager nach Anspruch 1, **dadurch gekennzeichnet, dass** der Bauteil aus Kunststoff besteht, vorzugsweise als Kunststoffspritzgussteil ausgebildet ist.

3. Scharnierlager nach Anspruch 2, **dadurch gekennzeichnet, dass** der Bauteil aus einem glasfaserverstärkten Kunststoff besteht.

4. Scharnierlager nach einem der vorhergehenden Ansprüche, **dadurch gekennzeichnet, dass** das Hausgerät eine Kochmulde (1) ist.

## Claims

1. Hinge bearing (7) for a cover (8) of a household appliance, with a hinge holder (9) for the hinge axis of the cover (8), wherein the hinge holder (9) has a bearing groove (10) open on one side for a bearing journal (11) of the hinge axis held therein in a positive fit, **characterised in that** the hinge bearing (7) has a latching connector (13) connected to the hinge holder (9), which is able to be inserted so as to latch into an opening (6) of the household appliance, wherein
- the latching connector (13) and the hinge holder (9) are combined into a one-piece component and
- the latching connector (13) has a four-sided basic profile, is embodied as a hollow profile and possesses at least two opposite wall sections (14), of which each wall section (14) possesses a cut-out, elastically-sprung latching tongue (15).

2. Hinge bearing according to claim 1, **characterised in that** the component is made of plastic, preferably being embodied as an injection-moulded plastic part.

3. Hinge bearing according to claim 2, **characterised in that** the component is made of glass-fibre reinforced plastic.

4. Hinge bearing according to one of the preceding claims, **characterised in that** the household appliance is a hob (1).

## Revendications

1. Palier de charnière (7) pour une plaque de recouvrement (8) d'un appareil domestique avec un support de charnière (9) pour l'axe de charnière de la plaque de recouvrement (8), dans lequel le support de charnière (9) présente une rainure de palier (10) ouverte sur un côté pour un tourillon (11) de l'axe de charnière qui y est maintenu par complémentarité de formes, **caractérisé en ce que** le palier de charnière (7) présente un embout encliquetable (13) relié au palier de charnière (9), lequel embout peut être inséré par encliquetage dans une ouverture d'insertion (6) de l'appareil domestique, dans lequel
- l'embout encliquetable (13) et le support de charnière (9) sont réunis pour former un composant d'un seul tenant et
- l'embout encliquetable (13) possède un profil de base quadrangulaire, est configuré en tant que profil creux et possède au moins deux éléments de paroi opposés (14), chaque élément de paroi (14) possédant une languette encliquetable (15) découpée à élasticité de ressort.

2. Palier de charnière selon la revendication 1, **caractérisé en ce que** le composant est constitué de plastique, est configuré de préférence en tant qu'élément en plastique injecté.

3. Palier de charnière selon la revendication 2, **caractérisé en ce que** le composant est constitué de plastique renforcé par des fibres de verre.

4. Palier de charnière selon l'une des revendications précédentes, **caractérisé en ce que** l'appareil domestique est une plaque de cuisson (1).
